# EUROPÄISCHE PATENTSCHRIFT

(11) **EP 0 509 252 B1**
(45) Veröffentlichungstag und Bekanntmachung des Hinweises auf die Patenterteilung: **20.12.1995**
(21) Anmeldenummer: 92104497.0
(22) Anmeldetag: 16.03.1992
(51) Int. Cl.: B07B 13/00, B07B 13/16

(54) **Vorrichtung zum Trennen von Schüttgutteilen unterschiedlicher Härte**
Apparatus for separating bulk materials of differing hardness values
Appareil pour le triage de matières en vrac à duretés différentes

(30) Priorität: 15.03.1991 DE 4108365
(43) Veröffentlichungstag der Anmeldung: 21.10.1992
(73) Patentinhaber: NOELL Service und Maschinentechnik GmbH, D-30853 Langenhagen (DE)
(72) Erfinder: Phan Hung, Hiep, Dipl.-Ing., W-4400 Münster (DE)

(56) Entgegenhaltungen:
- WO-A-86/00031
- DE-A- 3 710 335
- DE-A- 3 804 190
- FR-A- 975 068
- GB-A- 350 497
- GB-A- 581 610
- GB-A- 900 784
- PATENT ABSTRACTS OF JAPAN vol. 3, no. 4 (M-45)17. Januar 1979 & JP-A-53 130 873 (SEISAKUSHO) 15. November 1978

## Beschreibung

Die Erfindung betrifft eine Vorrichtung zum Trennen von Schüttgutteilen unterschiedlicher Härte, insbesondere von Müllteilen, die aus einer um eine horizontale Achse umlaufenden Trommel und einer darüber angeordneten Aufgabeplatte besteht, von der das Schüttgut in aufgelockerter Form mit Abstand von der durch die Trommelachse gehenden lotrechten Ebene auf die sich aufwärts bewegende Seite der Trommel gelangt derart, daß weiche Teile des Schüttgutes von der Trommel über sie hinweg auf die sich abwärts bewegende Seite der Trommel mitgenommen und harte Teile auf der sich aufwärts bewegenden Seite der Trommel abwärts fallen, wobei eine Zuführungseinrichtung für das Schüttgut derart vorgesehen ist, daß das Schüttgut mit einer Geschwindigkeit auf die Aufgabeplatte auftrifft, die so bemessen ist, daß die härteren Teile infolge stärkerem Rückprall mit größerem Abstand von der durch die Trommelachse gehenden lotrechten Ebene auf die Trommel gelangen als die weicheren Teile.

Vorrichtungen dieser Art sind in unterschiedlichen Ausführungsformen bekannt, beispielsweise aus dem Handbuch "Müll- und Abfallbeseitigung" von Kumpf, Maas und Straub, Band 2, Kennzahl 5510, Seiten 29 und 30, Abb. 34. Diese bekannten Hartstoffabscheider bewirken jedoch keine zufriedenstellende Trennung, weil aus unterschiedlichen Gründen gelegentlich weiche Teile, z. B. wenn sie mit harten Teilen verklebt oder sonstwie verbunden sind, zu weit von der Aufgabeplatte abspringen und dann von der Trommel nicht mehr zur anderen Seite mitgenommen werden.

Aufgabe der Erfindung ist es, eine Vorrichtung zu schaffen, die eine wesentlich bessere Trennung der unterschiedlichen Teile bewirkt und insbesondere fehlgeleitete weiche Teile in einfacher Weise noch auf den richtigen Weg bringt, wozu bei bekannten Vorrichtungen eine aufwendige Hintereinanderschaltung mehrerer Vorrichtungen der gleichen Art vorgesehen ist (EP-B1 01 82 892).

Dieser Mangel wird vermieden, wenn gemäß der Erfindung an der Stelle des Trommelumfangs, an der die weicheren Teile des Schüttguts von der Trommel gerade noch nach oben mitgenommen werden, und mit einem der Größe der härteren Teile entsprechenden radialen Abstand von der Trommeloberfläche eine etwa radial zur Trommel gerichtete Sperrplatte mit weicher Oberflächenschicht angeordnet ist, die zur Vermeidung eines Rückpralls der weichen Teile vorgesehen ist.

Von der Sperrplatte, die verhältnismäßig steil verläuft, weil die erwähnte Stelle sich im oberen Viertel des Trommelumfangs befindet, gleiten die auf die Sperrplatte gelangenden Teile ohne tangentiale Bewegungskomponente auf die Trommel, so daß eine weitere gute Trennung der harten und weichen Teile stattfindet.

Vorteilhaft für diese Trennwirkung ist es, wenn vorher eine möglichst saubere Trennung von miteinander verklebten oder sonstwie miteinander verbundenen Teilen des Schüttgutes stattgefunden hat. Deshalb ist es im Zusammenhang mit der erfindungsgemäßen Anordnung einer Sperrplatte vorteilhaft, wenn die Aufgabeplatte in bekannter Weise eine rauhe Oberfläche aufweist, durch die solche Teile des Schüttguts beim Aufprall in ihre unterschiedlichen Bestandteile aufgeteilt werden.

Die Rauhigkeit wird z.B. dadurch erzielt, daß die Oberfläche der Aufgabeplatte mit waagerecht verlaufenden, im Querschnitt nach oben gerichteten sägezahnartigen Rippen versehen ist, so daß sich ein guter Griff mit den aufprallenden Müllteilen ergibt. Eine ähnlich gute Wirkung wird erzielt, wenn die Aufgabeplatte mit einer Auflage aus grobem Quarzsand versehen ist, was mit Hilfe eines geeigneten Klebers geschehen kann.

Ordnet man die Aufgabeplatte zur aufsteigenden Seite der Trommel hin geneigt an und läßt man die Zuführung des Gutes von oben her in freiem Fall erfolgen, so kann man durch entsprechende Wahl der Fallhöhe die für die Trennung der untereinander verbundenen Teile geeignete Auftreffgeschwindigkeit erzielen.

Dabei kann es vorteilhaft sein, wenn die Aufgabeplatte kaskadenartig gestuft ausgebildet ist und die Aufgabe des Schüttgutes auf die oberste Stufe erfolgt, weil dann die voneinander getrennten Teile erneut aufprallen können und entsprechend ihrer unterschiedlichen Härte verschieden weit zurückprallen, so daß eine gute Trennung auch für diese Teile auf der Trommel erreicht wird.

Damit die günstigsten Trennverhältnisse erreicht werden können ist die Aufgabeplatte bezüglich ihrer Neigung und ihrer Lage zu der durch die Trommelachse gehenden lotrechten Ebene in bekannter Weise verstellbar.

Die erfindungsgemäß vorgesehene Sperrplatte kann auch den Boden eines zur Aufgabeplatte hin offenen Kastens bilden. Dann sammeln sich darin Müllteile, die als weiche Oberflächenschicht der Sperrplatte dienen.

Zur Erzielung der günstigsten Trennwirkung, die bei derartigen Geräten nur durch Versuche ermittelt werden kann, ist die Sperrplatte in Umfangs- und in Radialrichtung zur Trommel einstellbar.

Die Trennwirkung kann in bekannter Weise durch Luftströme beeinflußt werden. Bei der erfindungsgemäßen Vorrichtung geschieht dies vorzugsweise dadurch, daß ein Luftstrom erzeugt wird, der vom inneren Rand der Sperrplatte oder des Sperrkastens her, d.h. durch den Spalt zwischen einem dieser Teile und dem Trommelmantel, schräg gegen die Aufgabeplatte gerichtet ist. Neben dem Effekt einer Trennung der Teile durch Fluidisieren werden durch den Luftstrom die weicheren und im allgemeinen leichteren Teile des Mülls mehr als die härteren und schwereren in der Nähe der Aufgabeplatte gehalten, so daß sie von der Trommel auch besser nach oben mitgenommen werden. Diese Wirkung kann noch dadurch verstärkt werden, wenn bei kaskadenförmiger Aufgabeplatte dem Luftstrom die Möglichkeit gegeben wird, zwischen den Teilflächen der Aufgabeplatte hindurch auf deren Rückseite zu gelangen. Zur Beeinflussung der Richtung bzw. der Stärke des Luftstromes können verstellbare Leitbleche und Regelklappen vorgesehen sein.

In der Zeichnung sind zwei Ausführungsbeispiele der erfindungsgemäßen Trennvorrichtung dargestellt, und zwar zeigen
- Fig. 1 und 3: lotrechte Schnitte durch die Vorrichtungen und
- Fig. 2 und 4: Schnitte durch zwei Aufgabeplatten in größerem Maßstab.

Innerhalb eines Gehäuses 1 ist eine Trommel 2 um eine horizontale Achse 3 drehbar gelagert. Sie wird im Sinne des Pfeiles 4 angetrieben. Ihre Oberfläche ist leicht rauh oder matt, so daß weiche Teile besser auf ihr haften als harte.

Oberhalb der Trommel 2 ist eine Aufgabeplatte 5 vorgesehen, die schräg abwärts auf eine Stelle des Trommelumfangs gerichtet ist, die sich auf der aufsteigenden Seite der Trommel mit geringem Abstand von der durch die Trommelachse gehenden lotrechten Ebene befindet. Die Aufgabeplatte 5 ist an ihrem oberen Ende mit einem Gelenk 6 waagerecht verschiebbar im Gehäuse 1 gelagert und mittels eines Gestänges 7 in ihren Schwenkstellungen feststellbar.

Die Aufgabeplatte 5 besteht aus zwei kaskadenartig zueinander angeordneten Platten 5a und 5b, die mittels Stegen 8 derart miteinander verbunden sind, daß ein Schlitz 9 zwischen den beiden Plattenteilen 5a und 5b freibleibt.

Das Gehäuse 1 weist oberhalb der Aufgabeplatte 5 eine Zuführöffnung 12 und unterhalb der Trommel zwei Ausfallöffnungen 13 und 14 auf. Oberhalb der öffnung 12 ist eine Zuführeinrichtung 15 angeordnet, von der das Schüttgut aufgelockert in freiem Fall durch die öffnung 12 hindurch auf die Aufgabeplatte 5a fällt. Oberhalb der für die hell dargestellten weichen Schüttgutteile bestimmten Ausfallöffnung 13 ist ein Schaber 16 vorgesehen, der auf der Trommeloberfläche haftende weiche Teile ablöst.

Bei der in Fig. 1 dargestellten Ausführungsform befindet sich an der Stelle 17 des Trommelumfanges, von der ab die weichen Teile von der Trommeloberfläche nicht mehr nach oben mitgenommen werden, mit einem der Größe der dunkel dargestellten harten Teile entsprechenden radialen Abstand von der Trommeloberfläche eine etwa radial gerichtete Sperrplatte 18, die mit einer weichen Oberflächenschicht 19 versehen ist. Sie ist an einem am Gehäuse 1 verstellbaren Halter 20 befestigt.

Bei der in Fig. 3 dargestellten Ausführungsform ist anstelle der Sperrplatte 18 ein ebenfalls verstellbarer, in Richtung zur Ausgabeplatte 5 offener Kasten 21 vorgesehen, in dem sich weiche Teile ansammeln und so eine weiche Oberflächenschicht bilden.

Hinter dem Kasten 21 befindet sich im Gehäuse 1 ein Ventilator 22, der durch einen Motor 23 angetrieben wird. Er bläst von innen angesaugte Luft durch einen zwischen dem Kasten 21 und dem Mantel der Trommel 2 vorgesehenen Schlitz 24 hindurch und nimmt eventuell hier vorhandene weiche und leichte Teile mit. Der Luftstrom ist gegen die Aufgabeplatten 5a und 5b gerichtet, wobei ein Teil davon durch den zwischen den beiden Aufgabeplatten befindlichen Schlitz 9 zur Rückseite der Aufgabeplatten entweicht. Der Luftstrom 25 kann durch Leitbleche 26 und verstellbare Regelklappen 27 bezüglich seiner Richtung und Stärke verändert werden.

Die Aufgabeplatten 5a und 5b haben eine stark rauhe Oberfläche, die bei der in Fig. 2 dargestellten Ausführungsform der Vorrichtung durch waagerecht verlaufende, im Querschnitt nach oben gerichtet sägezahnartige Rippen 10 und bei in Fig. 4 dargestellten Ausführungsform durch eine Auflageschicht 11 aus grobem Quarzsand gebildet ist.

Die Wirkungsweise der Vorrichtung ist die folgende: Das von der Zuführeinrichtung 15 in aufgelockerter Form durch die Gehäuseöffnung 12 herabfallende Schüttgut trifft mit nicht unerheblicher Geschwindigkeit auf die obere Aufgabeplatte 5a auf. Die rauhe Oberfläche 10, 11 dieser Aufgabeplatte bewirkt, daß eine gewisse Auflösung des Schüttgutes, insbesondere eine Trennung von zusammenhaftenden harten und weichen Teilen des Schüttgutes stattfindet. Infolgedessen können bei weiteren Auftreffvorgängen, insbesondere auf die zweite und gegebenenfalls auf weitere Aufgabeplatten, die unterschiedlichen Teile je nach ihrer Konsistenz unterschiedlich zurückprallen und an unterschiedlich weit von der Aufgabeplatte 5 entfernten Stellen auf die Trommel 2 gelangen, die härteren weiter als die weicheren. Springen trotzdem noch weichere Teile zu weit, so werden sie von der Sperrplatte 18 oder von dem Kasten 21 aufgefangen und von diesen an der Stelle 17 auf die Trommel 2 geleitet, von wo sie noch nach oben über die Trommel mitgenommen werden. Der bei der Ausführungsform gemäß Fig. 3 vorgesehene Luftstrom 25 bewirkt, daß die weicheren und im allgemeinen leichteren Teile nach ihrem Rückprall zusätzlich stärker zurückgehalten werden.

## Patentansprüche

1. Vorrichtung zum Trennen von Schüttgutteilen unterschiedlicher Härte, insbesondere von Müllteilen, die aus einer um eine horizontale Achse umlaufenden Trommel und einer darüber angeordneten Aufgabeplatte besteht, von der das Schüttgut in aufgelockerter Form mit Abstand von der durch die Trommelachse gehenden lotrechten Ebene auf die sich aufwärts bewegende Seite der Trommel gelangt derart, daß weiche Teile des Schüttgutes von der Trommel über sie hinweg auf die sich abwärts bewegende Seite der Trommel mitgenommen und harte Teile auf der sich aufwärts bewegenden Seite der Trommel abwärts fallen, wobei eine Zuführungseinrichtung für das Schüttgut derart vorgesehen ist, daß das Schüttgut mit einer Geschwindigkeit auf die Aufgabeplatte auftrifft, die so bemessen ist, daß die härteren Teile infolge stärkerem Rückprall mit größerem Abstand von der durch die Trommelachse gehenden lotgerechten Ebene auf die Trommel gelangen als die weicheren Teile, **dadurch gekennzeichnet**, daß an der Stelle (17) des Trommelumfangs, an der die weicheren Teile des Schüttgutes von der Trommel (2) gerade noch nach oben mitgenommen werden, und mit einem der Größe der härteren Teile entsprechenden radialen Abstand von der Trommeloberfläche eine etwa radial zur Trommel gerichtete Sperrplatte (18) mit weicher Oberflächenschicht (19) angeordnet ist.

2. Vorrichtung nach Anspruch 1, **dadurch gekennzeichnet**, daß die Oberfläche der Aufgabeplatte (5) mit waagerecht verlaufenden, im Querschnitt nach oben gerichtet sägezahnartigen Rippen (10) versehen ist.

3. Vorrichtung nach Anspruch 1, **dadurch gekennzeichnet**, daß die Aufgabeplatte (5) mit einer Auflage (11) aus grobem Quarzsand versehen ist.

4. Vorrichtung nach Anspruch 1, **dadurch gekennzeichnet**, daß die Aufgabeplatte (5) zur aufsteigenden Seite der Trommel (2) hin geneigt angeordnet und die Zuführungseinrichtung (15) so angeordnet ist, daß die Schüttgutteile im freien Fall auf die Aufgabeplatte gelangen.

5. Vorrichtung nach den Ansprüchen 1 und 4, **dadurch gekennzeichnet**, daß die Aufgabeplatte (5) kaskadenartig gestuft (5a, 5b) ausgebildet ist und die Zuführung des Schüttgutes auf die oberste Stufe (5a) erfolgt.

6. Vorrichtung nach einem der vorhergehenden Ansprüche, **dadurch gekennzeichnet**, daß die Aufgabenplatte (5) bezüglich Neigung und Anordnung zu der durch Trommelachse (3) gehenden lotrechten Ebene verstellbar ist.

7. Vorrichtung nach Anspruch 1, **dadurch gekennzeichnet**, daß die Sperrplatte (18) den Boden eines zur Aufgabeplatte (5) hin offenen Kastens (21) bildet, in dem sich weichere Teile des Schüttgutes fangen und als weiche Oberflächenschicht (19) der Sperrplatte dienen.

8. Vorrichtung nach den Ansprüchen 1 oder 7, **dadurch gekennzeichnet**, daß die Sperrplatte (18, 21) in Umfangs- und in Radialrichtung zur Trommel (2) einstellbar ist.

9. Vorrichtung nach Anspruch 1, **dadurch gekennzeichnet**, daß ein Gebläse (22) vorgesehen ist, das einen Luftstrom (25) erzeugt, der durch einen zwischen dem inneren Rand der Sperrplatte (18) oder des Sperrkastens (21) und dem Mantel der Trommel (2) befindlichen Schlitz (24) hindurch gegen die Aufgabeplatte (5) gerichtet ist.

10. Vorrichtung nach Anspruch 9, **dadurch gekennzeichnet**, daß Leitflächen (26) und oder verstellbare Regelklappen (27) vorgesehen sind, durch die die Richtung bzw. die Stärke des Luftstromes veränderbar ist.

## Claims

1. Apparatus for separating bulk materials of differing hardness values, in particular refuse materials, comprising a horizontally rotating drum, arranged above which is a feed plate, from which the loosened bulk material falls at a distance from the vertical plane through the drum axis onto the ascending side of the drum in such a way that the soft bulk material component parts are carried by the drum over to the descending side of the drum, whereas the hard component parts drop on the ascending side of the drum, whereby an appropriate feed device for the bulk material is provided so that the bulk material strikes the feed plate with a velocity such that the harder component parts are deflected onto the drum at a greater distance from the vertical plane through the drum axis than are the softer component parts, characterised in that, arranged at the point (17) on the drum periphery at which the softer bulk material component parts are only just carried upwards by the drum (2) is a check plate (18) with a soft surface (19), which is located approximately radially to the surface of the drum at a radial distance corresponding to the size of the harder components.

2. Apparatus according to claim 1, characterised in that the surface of the feed plate (5) is provided with horizontally-arranged ribs (10) with upwardly-pointing serrations.

3. Apparatus according to claim 1, characterised in that the surface of the feed plate (5) is provided with a coating (11) of coarse quartz sand.

4. Apparatus according to claim 1, characterised in that the feed plate (5) is arranged at a slope towards the ascending side of the drum (2), and the feed device (15) arranged in such a manner that the bulk material parts reach the feed plate in free fall.

5. Apparatus according to claims 1 and 4, characterised in that the feed plate (5) is a cascade design (5a, 5b), the bulk material being fed onto the upper step (5a).

6. Apparatus according to one of the above claims, characterised in that the feed plate (5) can be adjusted in respect of inclination and arrangement vis à vis the drum vertical plane (3).

7. Apparatus according to claim 1, characterised in that the check plate (18) forms the base of a box (21) which is open towards the feed plate (5), in which box softer bulk material components are caught and act as a soft surface coating (19) of the check plate.

8. Apparatus according to claims 1 or 7, characterised in that the check plate (18, 21) can be adjusted in a circumferential and radial direction vis à vis the drum (2).

9. Apparatus according to claim 1, characterised in that a blower (22) is provided to generate an air flow (25), which is directed at the feed plate (5) through a slit (24) between the inner edge of the check plate (18) or the check box (21) and the drum casing (2).

10. Apparatus according to claim 9, characterised in that deflector plates (26) and/or adjustable regulating flaps (27) are provided to vary the direction or strength of the air flow.

## Revendications

1. Appareil pour le triage de matières en vrac à duretés différentes, notamment de morceaux de déchets, se composant d'un tambour tournant sur un axe et d'une plaque de chargement, placée au-dessus, par laquelle les matières en vrac ameublies arrivent, à distance du plan vertical passant par l'axe du tambour, au côté du tambour se mouvant vers le haut de façon que des morceaux mous des matières en vrac sont entraînés au-dessus du tambour au côté du tambour se mouvant vers le bas et que des morceaux durs tombent en bas au côté du tambour se mouvant vers le haut, où un dispositif d'alimentation est prévu pour les matières en vrac de telle manière que les matières en vrac heurtent la plaque de chargement avec une vitesse qui est si calculée que les morceaux plus durs, à la suite d'un rebondissement plus grand, atteignent le tambour à une plus grande distance du plan vertical passant par l'axe que les morceaux plus mous, **caractérisé en ce** qu'une plaque d'arrêt (18) avec une couche superficielle molle (19), disposée en direction à peu près radiale par rapport au tambour et à une distance radiale de la surface du tambour correspondant à la taille des morceaux plus durs, est mise à la place (17) de la périphérie du tambour où le morceaux plus mous des matières en vrac sont justement encore entraînés par le tambour (2) vers le haut.

2. Appareil selon la revendication 1, **caractérisé en ce** que la surface de la plaque de chargement (5) est pourvue de nervures (10) horizontales dont le profil a la forme de dents de scie tournées vers le haut.

3. Appareil selon la revendication 1, **caractérisé en ce** que la plaque de chargement (5) est pourvue d'une couche (11) de sable quartzeux grossier.

4. Appareil selon la revendication 1, **caractérisé en ce** que la plaque de chargement (5) est placée inclinée vers le côté montant du tambour (2) et en ce que le dispositif d'alimentation (15) est si disposé que les matières en vrac arrivent à la plaque de chargement en chute libre.

5. Appareil selon les revendications 1 et 4, **caractérisé en ce** que la plaque de chargement (5) est étagée en cascade (5a, 5b) et en ce que l'alimentation des matières en vrac s'effectue sur le gradin supérieur (5a).

6. Appareil selon l'une des revendications précédentes, **caractérisé en ce** que la plaque de chargement (5) est réglable à l'égard de son inclinaison et de sa position par rapport au plan vertical passant par l'axe (3) du tambour.

7. Appareil selon la revendication 1, **caractérisé en ce** que la plaque d'arrêt (18) forme le fond d'une caisse (21), qui est ouverte en direction de la plaque de chargement (5), dans laquelle des parties plus molles des matières en vrac restent et servent ainsi comme couche superficielle molle (19) de la plaque d'arrêt.

8. Appareil selon la revendication 1 ou 7, **caractérisé en ce** que la plaque d'arrêt (18, 21) est réglable en sens circulaire et radial par rapport au tambour (2).

9. Appareil selon la revendication 1, **caractérisé en ce** qu'un ventilateur (22) est prévu qui produit un courant d'air (25) dirigé vers la plaque de chargement (5) au travers d'une fente (24) située entre le bord intérieur de la plaque d'arrêt (18) ou de la caisse d'arrêt (21) et la surface latérale du tambour (2).

10. Appareil selon la revendication 9, **caractérisé en ce** que des surfaces conductrices (26) ou des clapets de réglage (27) sont prévus, par lesquels la direction ou bien la force du courant d'air est modifiable.
